# FASCICULE DE BREVET EUROPEEN

(11) **EP 1 129 009 B1**
(45) Date de publication et mention de la délivrance du brevet: **03.07.2002**
(21) Numéro de dépôt: 99950799.9
(22) Date de dépôt: 19.10.1999
(51) Int. Cl.: B65B 1/36, B65B 9/04, B65B 5/10, G01F 11/40, B65B 37/00

(54) **DISPOSITIF D'ALIMENTATION EN COMPRIMES DE PLAQUETTES ALVEOLEES**
VORRICHTUNG ZUM ZUFÜHREN VON TABLETTEN IN BLISTER-VERPACKUNGEN
DEVICE FOR FEEDING TABLETS TO BLISTER PACKS

(30) Priorité: 13.11.1998 FR 9814444
(43) Date de publication de la demande: 05.09.2001
(73) Titulaire: Entreprise de Mechanique et d'Outillage, 63300 Thiers (FR)
(72) Inventeur: GAUTHIER, Denis, F-63110 Beaumont (FR)
(74) Mandataire: Perrier, Jean-Pierre
(86) Numéro de dépôt international: FR9902538
(87) Numéro de publication internationale: WO0029288

(56) Documents cités:
- WO-A-97/11884
- DE-A- 3 116 481
- DE-A- 3 842 273
- FR-A- 2 759 346

## Description

L'invention concerne un dispositif alimentant en comprimés, ou équivalents, des alvéoles ménagées dans une feuille en matière synthétique, en défilement, et par exemple les alvéoles de plaquettes thermoformées dans une nappe en matière synthétique recevant ultérieurement une pellicule de fermeture.

De tels dispositifs sont disposés au-dessus de la trajectoire de défilement d'une feuille alvéolée, déplacée par exemple par un convoyeur à bande.

Les dispositifs actuels utilisent des bols vibrants qui sélectionnent, orientent et acheminent les comprimés vers un moyen de remplissage des alvéoles, comprenant des moyens de distribution et des moyens de répartition, tels que des brosses, rectilignes ou rotatives, garantissant la pénétration de chaque comprimé dans un alvéole.

En raison de la diversité des formes et dimensions des comprimés et de l'orientation des alvéoles, à savoir, parallèles, transversales ou inclinées par rapport à la direction de déplacement de la feuille, chaque distributeur ne peut distribuer qu'un ou voire deux types de comprimés. De plus, il est en général spécifique à une installation de conditionnement et ne peut plus être transféré sur une autre installation. Cela a pour conséquence de limiter une installation à la distribution de certains comprimés et de ne pas pouvoir l'adapter rapidement pour la distribution d'autres comprimés, lorsque la demande de ces derniers devient plus forte.

A cet inconvénient, qui implique d'augmenter le nombre d'installations spécialisées pour faire face à une demande diversifiée, s'ajoutent ceux résultant des conditions de distribution. En effet, dans les dispositifs actuels le flux de comprimés est mal contrôlé, de sorte qu'il peut se former, dans le circuit de distribution, par brassage ou par des bourrages favorisant la détérioration des comprimés, des déchets et poussières. Cela provoque la fourniture de conditionnements incomplets ou de conditionnement contenant des comprimés défectueux et/ou des poussières affectant, non seulement l'aspect esthétique, mais aussi l'hygiène du conditionnement.

Il en est ainsi dans le document DE-A- 3 842 273 dans lequel la trémie d'un réservoir de stockage distribue par gravité un lot de comprimés dans un réservoir temporaire formé dans le dispositif de répartition, en amont de brosses rectilignes de répartition, et dans lequel l'excédent de produits est aspiré et recyclé.

La présente invention a pour objet de remédier à ces inconvénients en fournissant un dispositif procurant un remplissage complet et régulier, sans détérioration des comprimés distribués, et pouvant très rapidement être transféré d'une installation à une autre, tout en pouvant recevoir des comprimés de formes et dimensions différentes, en améliorant ainsi le plan de charge de chaque installation de conditionnement, et celui d'un atelier.

A cet effet, le dispositif selon l'invention, est constitué par une enceinte unique contenant et portant le réservoir de stockage, les moyens de distribution, et les moyens de répartition constitués par des brosses cylindriques et rotatives, tandis que les moyens de distribution sont constitués par deux volets parallèles qui, formant le fond du réservoir et délimitant un sas tampon, sont inclinés par rapport à l'horizontale du haut vers le bas en allant vers l'amont, viennent en contact de fermeture contre la paroi transversale amont de l'enceinte, près de la feuille alvéolée, sont mobiles en translation et sont reliés, par leurs extrémités supérieures, à des moyens indépendants et aptes à les déplacer dans un sens ou l'autre, la commande des moyens d'ouverture et de fermeture de chaque volet réagissant, pour le volet supérieur, à un capteur volumétrique détectant la quantité de comprimés accumulés dans le sas tampon, et, pour le volet inférieur, au capteur disposé au-dessus de la feuille en défilement, en amont de la première brosse, et détectant la quantité de comprimés s'accumulant contre cette brosse.

Avec ce dispositif, lorsque la quantité de comprimés accumulés contre la première brosse atteint un volume minimal déterminé, le capteur correspondant déclenche le coulissement du volet inférieur et provoque ainsi la vidange de tout ou partie du contenu du sas tampon, par petites vagues au plus près de la zone de remplissage.

De même, lorsque le contenu de ce sas atteint un volume minimal, le capteur qui lui est associé commande l'ouverture du volet supérieur, afin que celui-ci laisse pénétrer dans le sas une partie des comprimés contenus dans le réservoir. Dès que le volume maximal pouvant être accueilli dans le sas est atteint, le même capteur commande la fermeture du volet.

Il ressort de cela que les comprimés stockés dans le réservoir ne sont soumis à aucune vibration ou mouvement pouvant les détériorer, par leur volume et leur poids.

Avantageusement, l'extrémité inférieure du volet inférieur est, en position de fermeture, sensiblement dans le plan diamétral horizontal de la première brosse.

Ainsi, les transferts, respectivement du réservoir au sas et du sas au poste de répartition, s'effectuent uniquement par gravité sur des faibles distances, et par petites quantités, de manière que l'énergie cinétique communiquée aux comprimés soit insuffisante pour détériorer ceux-ci et former des fragments et poussières.

Dans une forme d'exécution, l'enceinte est fixée par des moyens démontables sur la platine verticale d'un boîtier déplaçable verticalement sur les glissières d'un châssis, disposé latéralement au convoyeur déplaçant la feuille alvéolée, ledit boîtier contenant, pour chacune des brosses de l'enceinte, un moteur électrique d'entraînement dont l'arbre de sortie est équipée de moyens de liaison en rotation et en translation et de moyens de positionnement, tous aptes à coopérer avec des moyens complémentaires ménagés à l'extrémité postérieure de l'arbre d'entraînement de chaque brosse.

Cette enceinte qui vient s'encastrer sur les prises de force de la motorisation disposée dans le boîtier extérieur, est interchangeable et peut être spécifique à un produit, en supprimant ainsi tous les risques de contaminations croisées. Cette amovibilité facilite son nettoyage et le nettoyage du poste qui peut très rapidement être libéré, d'autant plus aisément que tous les éléments en contact avec les comprimés sont démontables.

D'autres caractéristiques et avantages ressortiront de la description qui suit en référence au dessin schématique annexé.
Figure 1 est une vue en coupe transversale d'une forme d'exécution de ce dispositif, lorsqu'il est mis en place sur le convoyeur d'une installation de conditionnement et lorsqu'il est position de dégagement,
Figure 2 est une vue en coupe longitudinale du dispositif, lorsqu'il est en position de travail,
Figure 3 est une vue de côté en coupe transversale d'une autre forme d'exécution du dispositif, lorsque l'enceinte est en cours de montage,
Figure 4 est une vue en coupe longitudinale de l'enceinte de figure 3,
Figure 5 est une vue partielle en coupe transversale montrant à échelle agrandie les moyens d'entraînement et de liaison de l'arbre d'une brosse avec sa motorisation.

La référence numérique 2 désigne le châssis d'un convoyeur D portant des rouleaux ou tambours 3 d'entraînement d'une bande 4 déplaçant, dans le sens de la flèche 11 de figure 2, une feuille en matière synthétique 5 comportant des alvéoles préformées 6, par exemple réalisées par thermoformage.

Dans la forme d'exécution des figures 1 à 2, l'enceinte 7, du dispositif selon l'invention, est monté coulissant sur des glissières verticales 8 et est reliée à des moyens, tels qu'un vérin 9, pneumatique ou hydraulique, apte à la déplacer sur ces glissières entre une position de dégagement, représentée en trait fort à la figure 1, dans laquelle elle est espacée du convoyeur à bande, et une position de travail, représentée à la figure 2, dans laquelle ses brosses sont à proximité de cette bande.

Comme montré plus en détails à la figure 2, l'enceinte 7 contient et porte un réservoir A, des moyens B de distribution des comprimés, et des moyens C de répartition des comprimés sur la feuille alvéolée 5. Le réservoir A est délimité par les parois 12a, 12b, 12c de l'enceinte et par une paroi transversale 26. Par son ouverture supérieure 13, il peut recevoir les comprimés 14 devant être distribués. La figure 1 montre qu'il s'étend transversalement sur la largeur du convoyeur et au moins sur celle de la feuille alvéolée 5.

Le fond de ce réservoir est constitué par deux volets, à savoir un volet supérieur 15 et un volet inférieur 16. Ces deux volets sont parallèles, espacés l'un de l'autre et inclinés par rapport à l'horizontal, du haut vers le bas en allant de l'aval vers l'amont, suivant un angle ayant une valeur comprise entre 10 et 30°. Chaque volet est monté coulissant dans le réservoir et, plus précisément, par rapport à des traverses 17 reliant les parois 12b, 12c du réservoir.

L'extrémité supérieure de chaque volet 15 et 16 est reliée, par des moyens démontables, à des moyens aptes à le déplacer longitudinalement.

Dans la forme d'exécution représentée, ces moyens sont constitués par deux moteurs électriques, respectivement 18 et 19, actionnant par un système à vis deux tiges 18a, 19a, chacune de ces tiges est munie chacune d'un crochet extrême 18b, 19b apte à recevoir une partie complémentaire telle, qu'un barreau 20, solidaire de l'extrémité supérieure du volet 15 ou une nervure en crochet 22, solidaire de l'extrémité supérieure du volet 16. Les deux moteurs 18 et 19, de même que leurs moyens de commande 23, permettant entre autres d'ajuster la course du volet 15, sont disposés dans un compartiment 24. Celui-ci est isolé, par des parois verticales 25 et 26, du réservoir A et, par des parois 27, 28 et 29, des moyens de distribution B et des moyens de répartition C.

Les volets 15 et 16 sont destinés, par leurs extrémités inférieures, à venir en contact avec un élément de paroi de l'enceinte 7, et plus spécialement, avec la paroi transversale amont 12a de cette enceinte, de manière à pouvoir former chacun, par leur ouverture, deux fentes parallèles et superposées s'étendant sur toute la longueur du réservoir et correspondant à la largeur de la nappe préformée 5 en défilement.

La figure 2 montre bien que l'extrémité inférieure du volet inférieur 16 est, en position de fermeture, sensiblement dans le plan diamétral horizontal P de la brosse 39a.

L'extrémité inférieure du volet supérieur 15 est munie d'une brosse 30 qui s'étend sur toute la largeur du réservoir A et est apte à venir contre une brosse opposée 31, ménagée sur le bord d'une barrette transversale 32. Cette barrette, qui est fixée contre la paroi transversale amont 12a du réservoir, par exemple par des vis non représentés, présente, dans le réservoir, deux faces pentues 32a, 32b formant une sorte d'entonnoir guidant les comprimés en direction de la zone de contact des deux brosses 30, 31 et, en conséquence, de la fente d'échappement se formant lors du recul du volet supérieur 15.

La barrette 32 sert également de logement à au moins un capteur volumétrique 34, et supporte un réseau d'aspiration non représenté. Elle est amovible pour pouvoir être nettoyée.

L'extrémité inférieure du volet inférieur 16 est également munie d'une brosse 35 qui vient directement contre la face interne de la paroi 12a du réservoir, mais qui peut également venir en appui contre une barrette similaire à celle 32.

Une traverse 36, s'étendant entre les deux parois longitudinales 12b, 12c de l'enceinte 7, et entre les deux volets 15 et 16, comporte deux faces d'appui qui, parallèles et opposées, sont aptes, celle supérieure 36a à venir en contact avec la face inférieure du volet supérieur 15 pour éviter sa flexion en fin de fermeture, et celle inférieure 36b, à venir en appui contre la face supérieure du volet inférieur 16, pour en parfaire le guidage en translation.

La traverse 36 a aussi pour fonction de délimiter, avec la paroi 12a, les limites longitudinales d'un sas tampon 40. Elle comporte, en vis à vis de la paroi transversale amont 12a de l'enceinte, une face pentue 36c qui, lorsque le volet 15 est en position d'ouverture, canalise les comprimés provenant du réservoir A et les dirige dans le sas tampon 40.

Enfin, une traverse 37, disposée au-dessous du volet 16, porte un autre capteur volumétrique 38 déterminant la quantité de comprimés accumulée en amont de la première brosse rotative et transversale 39a, associée à deux autres brosses 39b, 39c.

Les deux détecteurs, respectivement 34 et 38, sont reliés, par un circuit électrique non représenté et individuellement, au boîtier de commande 23, des moteurs 18 et 19. Chacun d'eux réagit à la variation de volume des comprimés amassés devant lui. Lorsque ce volume atteint une valeur minimale, il commande l'ouverture du volet correspondant, tandis que pour la valeur maximale, il commande sa fermeture.

Lorsque ce dispositif est en fonctionnement et comme le montre la figure 2, le sas tampon 40 contient une réserve de comprimés qui est prête à alimenter la réserve 41 formée en amont de la première brosse 39a. Au fur et à mesure que les comprimés 14 de cette réserve sont réparties dans les alvéoles 6 de la feuille 5 en défilement, le volume accumulé diminue. Dès qu'il atteint la valeur minimale, le capteur 38 réagit sur la commande du moteur 19 qui déclenche le coulissement du volet inférieur 16 dans le sens de la flèche 42. Il en résulte que la brosse 35 du volet inférieur 16 s'écarte de la paroi 12a et forme une fente par laquelle s'écoule une certaine quantité de comprimés 14. Ceux-ci tombent sur la nappe 5 en défilement et sont véhiculés, par celle-ci, jusqu'à la première brosse 39a, en reconstituant la réserve 41. Dès que la valeur maximale du volume de la réserve 41 est atteinte, le capteur 38 réagit à nouveau pour que le moteur 19 commande le déplacement en sens inverse du volet 16 pour fermer la fente d'écoulement. Grâce à la brosse 35, cette fermeture est sans conséquence sur les comprimés qui, ainsi, ne sont pas écrasés.

Si cette décharge du sas 40 a amené le volume stocké dans ce sas à sa valeur minimale, le capteur 34 réagit sur les moyens de commande 23 pour déclencher le déplacement du volet supérieur 15 dans le sens de la flèche 42, et, en conséquence, provoquer l'ouverture de la fente correspondante. Dans ces conditions, les comprimés 14 stockés dans le réservoir A descendent par gravité dans le sas 40. Dès que le volume maximal est atteint, le capteur 34 commande le déplacement en sens inverse du volet 15. Là encore, lors de cette fermeture, les brosses 30 et 31 évitent tout pincement des comprimés 14 et toute formation de poussières et fragments.

On notera que, aussi bien lors de la chute des comprimés, du réservoir A dans le sas 40, que lors de leur chute du sas 40 sur la feuille thermoformée 5, la hauteur de chute est très faible, ce qui évite toute fragmentation des comprimés sous leur propre poids et sous l'énergie cinétique des comprimés leur tombant dessus. Grâce à cela, mais aussi à la présence du sas tampon limitant le volume intermédiaire stocké, la distribution des comprimés s'effectue par lots de faible quantité et dans d'excellentes conditions, sans cassure ni poussière.

A la fin de l'opération de conditionnement, chacun des deux volets 15, 16 est aisément démonté pour être sorti et nettoyé, mais aussi pour permettre le nettoyage de l'intérieur de l'enceinte.

La forme d'exécution représentée figures 3 à 5 se différencie de la précédente par quelques points particuliers qui vont être mis en évidence. Les moyens et organes communs aux deux formes d'exécution porteront les mêmes références, tandis que les éléments nouveaux seront référencés à partir de 45.

Comme montré figure 3, l'enceinte 7, contenant le réservoir A, les moyens de distribution B et les moyens de répartition C, est fixée de manière démontable par appui de sa face longitudinale 12c contre une platine verticale 45 faisant partie d'un boîtier 46.

Le boîtier 46 est monté coulissant sur des glissières verticales 47 portées par une potence 48, solidaire d'un socle fixe 49, disposé latéralement et à l'extérieur du convoyeur D. Le déplacement du boîtier 46 peut être assuré par un système vis-écrou actionnable par une manivelle ou par une commande électrique. Le boîtier contient autant de moteur électrique 50 que l'enceinte contient de brosses, et par exemple quatre moteurs quand l'enceinte comporte, comme représenté figure 4, trois brosses de répartition 39a, 39b, 39c et une brosse de lissage 52.

Enfin, le boîtier 46 est équipé de moyens de liaison avec l'enceinte 7. Dans la forme d'exécution représentée, ces moyens sont constitués par quatre brides 53 disposées par deux sur les faces en bout du boîtier et coopérant avec des crans 54, saillant des faces externes des parois transversales 12a et 12d de l'enceinte 7. Chaque bride est à verrouillage par vis 55 ou par genouillère.

La figure 4 montre que le volet inférieur 16 coulisse sur deux traverses cylindriques 56 et comporte deux ailes latérales 57 qui servent de glissières au volet supérieur 15. Un fond 58, rapporté, amovible et en appui sur le sommet du compartiment 24 et sur le volet 15, est plus incliné que les volets et forme une trémie faisant glisser les comprimés vers le fond du réservoir A.

Les brosses rectilignes 30, 35 ménagées sur les bords des volets 15 et 16 viennent chacune en appui contre une ailette 59 saillant d'une barrette 60, 61. Chaque barrette est fixée avec interposition de blocs amortisseurs viscoélastiques 63 contre la paroi transversale amont 62a d'un boîtier 62.

Ainsi, lors de la fermeture de l'une des fentes des moyens de distribution B, si un comprimé reste pincé entre un volet et une barrette, l'effort de pincement provoque la compression du bloc amortisseur correspondant et provoque le recul élastique du bord coopérant avec le volet en empêchant toute détérioration du comprimé, donc toute formation d'éclats ou poussières.

Le boîtier 62 est fixé contre la paroi transversale 12a de l'enceinte 7 et contient deux bouches d'aspiration 64a, 64b communiquant, celle supérieure 64a, avec le sas tampon 40 et, celle inférieure 64b, avec la zone Z1 de chute des comprimés sur la feuille alvéolée.

Ces bouches aspirent les poussières formées par le frottement des comprimés entre eux, dans le réservoir A, dans le sas 40 et dans la zone Z1, et dégagent donc les diverses zones de répartition Z1 à Z4 de toute poussière.

Le boîtier 62 est équipé d'un capteur 34, non représenté, comme d'ailleurs celui 38 disposé au-dessus de la zone Z1 près de la première brosse 39a. Ces capteurs sont démontables, comme le boîtier 62, le fond 58, les volets 15 et 16 et les brosses 39a à 39c et 52, pour faciliter leur nettoyage et celui de l'enceinte après son démontage de la platine 45.

Lorsque cette platine est libérée de l'enceinte 7, elle est très aisément nettoyable et, par sa disposition hors du convoyeur D, peut rester en place avec son boîtier 46 et son châssis 48, 49, sans apporter une gêne au fonctionnement d'une chaîne de conditionnement, même si cette chaîne est déjà équipée d'un autre dispositif de distribution. Dans ce dernier cas, les dimensions de la platine, de l'ordre de 600 X 450 mm lui permettent de s'intégrer aisément entre deux postes de la chaîne.

La possibilité d'amener l'enceinte 7 en position de dégagement, par exemple à une distance de 500 mm de la feuille alvéolée 5, permet non seulement de faciliter le nettoyage du poste de travail, mais aussi de dégager ce poste qui peut ainsi laisser passer une feuille alvéolée 5 en cours de remplissage par un autre dispositif de répartition.

L'amovibilité de l'enceinte 7 du dispositif selon l'invention permet d'en faciliter le nettoyage hors de la chaîne de conditionnement et d'affecter chaque enceinte à un type de produit, en supprimant ainsi les risques de contaminations croisées, mais aussi de la monter rapidement sur une chaîne existante, arrêtée temporairement pour satisfaire une demande différente et plus urgente.

Il va maintenant être décrit en références aux figures 3 et 5 une forme d'exécution des moyens assurant la liaison des brosses disposées dans l'enceinte 7 avec leurs moyens d'entraînement disposés dans le boîtier 46.

Chaque brosse 39 et 52 est formée par des touffes de poils 65 saillant d'un manchon tubulaire 66 lié en rotation à un arbre tubulaire 67. Cet arbre est monté libre en rotation, par son extrémité antérieure 67a, dans un roulement 68 porté par un palier 69 de la paroi longitudinale antérieure 12b de l'enceinte 7, et par son extrémité postérieure 67b dans un palier 70 porté par la paroi 12c de l'enceinte.

L'extrémité postérieure 67b de l'arbre 67 fait saillie de la paroi 12c par une partie cylindrique épaulée 72 et par un embout hémisphérique 73 dans lequel des fentes radiales forment des crabots 74.

L'arbre de sortie de chaque moteur électrique 50 du boîtier 46 est solidaire en rotation et translation d'une tulipe 75 dont la face en bout affleure la face de la platine 45 recevant la face postérieure de l'enceinte. Cette tulipe comprend un alésage épaulé 76, une cuvette hémisphérique 77, dans laquelle des usinages forment des crabots 78 complémentaires de ceux des arbres 67 des brosses, et un puits axial fileté 79.

Lorsque l'enceinte 7 est présentée contre la platine 45, les embouts hémisphériques 73 facilitent le pré positionnement des arbres 67 en face des tulipes 75, puis le positionnement axial et radial est assuré par engagement des portées épaulées 72 des arbres dans les alésages 76. Cet engagement amène les crabots 74 contre ceux 78 de la tulipe pour assurer la liaison en rotation de chaque tulipe avec son arbre. La liaison en translation de ces deux éléments est réalisée par une vis 80 dont la tige traverse axialement l'arbre 65 pour se visser dans le puits axial fileté 79 de la tulipe et dont la tête vient en appui sur l'extrémité antérieure 67a de l'arbre. Dans la forme d'exécution représentée, la tête s'appuie sur le fond d'une coupelle de protection 82, insérée entre elle et l'arbre.

Ce dispositif s'accommode à toutes les formes de comprimés, et en cas de besoin, peut être monté sans difficulté sur les installations existantes, puisqu'il s'affranchit non seulement des bols vibrants, mais également des conduits transférant les comprimés depuis le bol vibrant jusqu'à la zone de distribution.

De même, il peut être rapporté sur une installation comportant d'autres moyens de distribution, par exemple, pour parfaire un mauvais remplissage ou accroître temporairement la production horaire.

II ressort que le dispositif, selon l'invention, permet non seulement de satisfaire aux règles d'hygiène et d'obtenir des conditionnements de qualité, mais aussi permet d'améliorer le plan de charge des installations existantes et, en conséquence, de l'ensemble d'un atelier de conditionnement.

## Revendications

1. Dispositif pour alimenter en comprimés des alvéoles (6) ménagées dans une feuille (5) en défilement, dispositif comportant a) un réservoir (A) de stockage des comprimés, b) des moyens (B) de distribution d'un lot de comprimés à travers une ouverture du réservoir s'étendant sur la largeur de la feuille alvéolée (5), ces moyens comprenant un volet coulissant dont les mouvements d'ouverture et de fermeture sont déterminés par un boîtier de commande réagissant à un capteur (38) détectant la hauteur de comprimés disposés sur la feuille, et c) des moyens (C) de répartition des comprimés dans les alvéoles en défilement, ces moyens étant constitués par des brosses transversales (39), **caractérisé en ce qu'**il est constitué par une enceinte (7) unique contenant et portant le réservoir (A) de stockage, les moyens (B) de distribution, et les moyens (C) de répartition constitués par des brosses cylindriques et rotatives (39a à 39c), tandis que les moyens (B) de distribution sont constitués par deux volets parallèles (15, 16) qui, formant le fond du réservoir et délimitant un sas tampon (40), sont inclinés par rapport à l'horizontale du haut vers le bas en allant vers l'amont, viennent en contact de fermeture contre la paroi transversale amont (12a) de l'enceinte (7), près de la feuille alvéolée (5), sont mobiles en translation et sont reliés, par leurs extrémités supérieures, à des moyens (18, 19), indépendants et aptes à les déplacer dans un sens ou l'autre, la commande des moyens d'ouverture et de fermeture de chaque volet (15 et 16) réagissant, pour le volet supérieur (15), à un capteur volumétrique (34) détectant la quantité de comprimés accumulés dans le sas tampon (40), et, pour le volet inférieur, au capteur (38) disposé au-dessus de la feuille en défilement (5), en amont de la première brosse (39a), et détectant la quantité de comprimés s'accumulant contre cette brosse.

2. Dispositif selon la revendication 1, **caractérisé en ce que** l'extrémité inférieure du volet inférieur (16) est, en position de fermeture, sensiblement dans le plan diamétral horizontal (P) de la première brosse (39a).

3. Dispositif selon la revendication 1, **caractérisé en ce que** le bord inférieur d'au moins le volet supérieur (15) vient en contact avec une barrette (32) qui, rapportée contre la paroi transversale amont (12a) de l'enceinte (7), est disposée au-dessus du sas (40), forme guide de déversement pour les comprimés (14) du réservoir (A) et contient au moins un capteur (34) détectant le volume de comprimés accumulés dans le sas.

4. Dispositif selon la revendication 3, **caractérisé en ce que** chacun des deux volets coopère avec une barrette (60, 61) et chaque barrette (60, 61) est fixée contre une paroi transversale (62a) avec interposition de blocs amortisseurs viscoélastiques (63) permettant à son bord, coopérant avec le volet, de reculer élastiquement en cas d'effort de fermeture anormal.

5. Dispositif selon la revendication 3, **caractérisé en ce que** les deux barrettes (60, 61) sont disposées dans un boîtier (62) rapporté contre la paroi transversale amont (12a) de l'enceinte (7) et chacune d'elles est associée à une bouche d'aspiration (64) communiquant, celle supérieure, avec le sas tampon (40), celle inférieure avec la zone (Z1) de réception des comprimés sur la feuille alvéolée (6).

6. Dispositif selon la revendication 3, **caractérisé en ce que** les bords en vis à vis d'un volet (15-16) et/ou de la barrette (32, ou 60, 61) sont munis de brosses (30, 35) rectilignes et transversales.

7. Dispositif selon la revendication 1, **caractérisé en ce que** les volets (15, 16) sont amovibles par rapport à leurs moyens de guidage en translation et leurs moyens d'actionnement (18, 19) et sont chacun reliés par une liaison démontable, de type crochets complémentaires, à l'extrémité supérieure du volet correspondant.

8. Dispositif selon la revendication 1, **caractérisé en ce que** l'enceinte (7) est montée coulissante par rapport aux glissières (8, 47) d'un châssis fixe et est reliée à des moyens (9) aptes à la déplacer verticalement entre une position de travail, dans laquelle ses brosses (39, 52) sont à proximité ou au contact de la feuille alvéolée (5), et une position de dégagement dans laquelle elles sont éloignées de la trajectoire de cette feuille (5).

9. Dispositif selon la revendication 1, **caractérisé en ce que** l'enceinte (7) est fixée par des moyens démontables (53 à 55) sur la platine verticale (45) d'un boîtier (46) déplaçable verticalement sur les glissières (47) d'un châssis (48, 49), disposé latéralement au convoyeur (D) déplaçant la feuille alvéolée (5), ledit boîtier (46) contenant, pour chacune des brosses (39, 52) de l'enceinte, un moteur électrique (50) d'entraînement dont l'arbre de sortie (75) est équipée de moyens de liaison en rotation et en translation (78, 79) et de moyens de positionnement (76), tous aptes à coopérer avec des moyens complémentaires (74, 80, 72) ménagés à l'extrémité postérieure de l'arbre (2) d'entraînement de chaque brosse (39, 52).

10. Dispositif selon la revendication 9, **caractérisé en ce que** l'arbre cylindrique (67) de chaque brosse est tubulaire, est monté libre en rotation dans des paliers (69, 70) ménagés dans les parois longitudinales (12b, 12c) de l'enceinte (7) et présente, à son extrémité postérieure saillant de l'enceinte (7), un embout hémisphérique (73) à crabots (74) et une portée cylindrique épaulée (72), tandis que l'arbre de sortie du moteur électrique (50) est solidaire d'une tulipe (75) affleurant la platine (45) d'appui de l'enceinte (7), ladite tulipe (75) comprenant un puits axial fileté (79), une cuvette hémisphérique (77) à crabots (78), complémentaires de l'embout (73) de l'arbre tubulaire (67) de la brosse, et un alésage épaulé (76) de réception de la portée épaulée (72) de cet arbre tubulaire, la liaison en translation entre la tulipe (75) et l'arbre tubulaire (67) de la brosse étant assurée par une vis axiale (80) disposée dans l'arbre tubulaire (67) et dont l'extrémité filetée se visse dans le puits fileté (79) de la tulipe et dont la tête prend appui sur l'extrémité antérieure dudit arbre tubulaire (67).

## Patentansprüche

1. Vorrichtung zum Befüllen von in einer vorbeiziehenden Folie (5) vorgesehenen Vertiefungen (6) mit Tabletten, welche Vorrichtung a) einen Behälter (A) zur Bevorratung der Tabletten, b) Vorrichtungen (B) zum Ausgeben einer Charge Tabletten durch eine Öffnung des Vorratsbehälters, die sich über die Breite der mit Vertiefungen versehenen Folie (5) erstreckt, wobei diese Vorrichtungen eine Schiebeklappe umfassen, deren Öffnungs- und Schließbewegungen von einem Steuerkasten bestimmt werden, der auf einen Messfühler (38) reagiert, der die Höhe der auf der Folie angeordneten Tabletten feststellt, und c) Vorrichtungen (C) zum Verteilen der Tabletten auf die vorbeiziehenden Vertiefungen umfasst, welche Vorrichtungen aus quer gerichteten Bürsten (39) bestehen, **dadurch gekennzeichnet, dass** sie aus einem einzigen umschlossenen Raum (7) besteht, der den Vorratsbehälter (A), die Ausgabevorrichtungen (B) und die Verteilungsvorrichtungen (C) enthält und trägt, die aus zylindrischen und drehbaren Bürsten (39a bis 39c) bestehen, während die Ausgabevorrichtungen (B) aus zwei parallelen Klappen (15, 16) bestehen, die den Boden des Behälters bilden und eine Pufferschleuse (40) begrenzen und bezogen auf die Horizontale von oben nach unten und nach vorne geneigt sind, nahe der mit Vertiefungen versehenen Folie (5) in Schließkontakt mit der vorderen Querwand (12a) des umschlossenen Raums (7) kommen, parallel verschoben werden können und an ihren oberen Enden mit Mitteln (18, 19) verbunden sind, die unabhängig voneinander und geeignet sind, sie in die eine oder andere Richtung zu bewegen, wobei die Steuerung der Öffnungsund Schließvorrichtungen jeder Klappe (15 und 16) bei der oberen Klappe (15) auf einen Volumenmessfühler (34) reagieren, der die Tablettenmenge, die sich in der Pufferschleuse (40) angehäuft hat, erfasst, und bei der unteren Klappe auf den Messfühler (38), der vor der ersten Bürste (39a) über der vorbeiziehenden Folie (5) angeordnet ist und die Tablettenmenge erfasst, die sich vor dieser Bürste anhäuft.

2. Vorrichtung nach Anspruch 1, **dadurch gekennzeichnet, dass** das untere Ende der unteren Klappe (16) in Verschlussstellung im Wesentlichen auf der diametralen Horizontalebene (P) der ersten Bürste (39a) angeordnet ist.

3. Vorrichtung nach Anspruch 1, **dadurch gekennzeichnet, dass** die Unterkante zumindest der oberen Klappe (15) in Kontakt mit einer Leiste (32) kommt, die, befestigt an der vorderen Querwand (12a) des umschlossenen Raums (7), über der Schleuse (40) angeordnet ist, eine Schüttführung für die Tabletten (14) des Behälters (A) bildet und mindestens einen Messfühler (34) enthält, der die Tablettenmenge erfasst, die sich in der Schleuse angehäuft hat.

4. Vorrichtung nach Anspruch 3, **dadurch gekennzeichnet, dass** die beiden Klappen jeweils mit einer Leiste (60, 61) zusammenwirken und jede Leiste (60, 61) an einer Querwand (62a) befestigt ist, wobei viskoelastische Puffer (63) dazwischengesetzt sind, die ihrer Kante, die mit der Klappe zusammenwirkt, ein elastisches Zurückweichen im Falle einer nicht normalen Schließkraft erlaubt.

5. Vorrichtung nach Anspruch 3, **dadurch gekennzeichnet, dass** die beiden Leisten (60, 61) in einem Gehäuse (62) angeordnet sind, das an der vorderen Querwand (12a) des umschlossenen Raums (7) angebracht ist, und beide jeweils mit einer Ansaugöffnung (64) verbunden sind, von denen die obere mit der Pufferschleuse (40) und die untere mit dem Aufnahmebereich (Z1) für die Tabletten auf der mit Vertiefungen versehenen Folie (6) verbunden ist.

6. Vorrichtung nach Anspruch 3, **dadurch gekennzeichnet, dass** die einer Klappe (15-16) und/oder der Leiste (32 oder 60, 61) gegenüberliegenden Kanten mit geraden und quer angeordneten Bürsten (30, 35) versehen sind.

7. Vorrichtung nach Anspruch 1, **dadurch gekennzeichnet, dass** die Klappen (15, 16) bezogen auf ihre Vorrichtungen zur Parallelbewegungsführung und ihre Betätigungsvorrichtungen (18, 19) wegnehmbar und jeweils über eine demontierbare Verbindung nach Art komplementärer Klammern mit dem oberen Ende der entsprechenden Klappe verbunden sind.

8. Vorrichtung nach Anspruch 1, **dadurch gekennzeichnet, dass** der umschlossene Raum (7) bezogen auf die Gleitschienen (8, 47) eines feststehenden Rahmens gleitend montiert und mit Vorrichtungen (9) verbunden ist, die geeignet sind, ihn vertikal zwischen einer Arbeitsstellung, in der seine Bürsten (39, 52) nahe der oder in Berührung mit der mit Vertiefungen versehenen Folie (5) ist, und einer gelösten Stellung zu bewegen, in der sie von der Bahn dieser Folie (5) entfernt sind.

9. Vorrichtung nach Anspruch 1, **dadurch gekennzeichnet, dass** der umschlossene Raum (7) mittels abnehmbarer Vorrichtungen (53 bis 55) an der vertikalen Halteplatte (45) eines Gehäuses (46) befestigt ist, das auf Gleitschienen (47) eines Rahmens (48, 49) vertikal verschiebbar ist, der seitlich zur Fördereinrichtung (D) angeordnet ist, die die mit Vertiefungen versehene Folie (5) vorwärtsbewegt, welches Gehäuse (46) für jede Bürste (39, 52) des umschlossenen Raums einen Elektroantriebsmotor (50) enthält, dessen Abtriebswelle (75) mit Dreh- und Translations-Verbindungsvorrichtungen (78, 79) und Positionierungsvorrichtungen (76) versehen ist, die alle geeignet sind, mit komplementären Vorrichtungen (74, 80, 72) zusammenzuwirken, die am hinteren Ende der Antriebswelle (2) jeder Bürste (39, 52) vorgesehen sind.

10. Vorrichtung nach Anspruch 9, **dadurch gekennzeichnet, dass** die zylindrische Welle (67) jeder Bürste röhrenförmig und frei drehbeweglich in Lagern (69, 70) montiert ist, die in den Längswänden (12b, 12c) des umschlossenen Raums (7) vorgesehen sind, und an ihrem hinteren Ende, das aus dem umschlossenen Raum (7) heraussteht, ein halbkugelförmiges Ende (73) mit Klammem (74) und eine zylindrische Auflagefläche (72) mit einem Absatz aufweist, während die Abtriebswelle des Elektromotors (50) fest mit einem aufgeweiteten Rohr (75) verbunden ist, das bündig an die Halteplatte (45) des umschlossenen Raums (7) anliegt, welches aufgeweitete Rohr (75) eine gewindete Axialbohrung (79), einen halbkugel- und schalenförmigen Bereich (77) mit Klammern (78), die komplementär zu dem Ende (73) der röhrenförmigen Welle (67) der Bürste sind, sowie eine Bohrung mit Rücksprung (76) zur Aufnahme der Auflagefläche (72) mit Absatz dieser röhrenförmigen Welle aufweist, wobei die Translationsverbindung in Querrichtung zwischen dem aufgeweiteten Rohr (75) und der röhrenförmigen Welle (67) der Bürste durch eine Axialschraube (80) sichergestellt ist, die in der röhrenförmigen Welle (67) angeordnet ist und deren gewindetes Ende in die gewindete Bohrung (79) des aufgeweiteten Endes geschraubt wird und deren Kopf auf dem Vorderende der röhrenförmigen Welle (67) aufliegt.

## Claims

1. Device for feeding tablets to alveoli (6) provided in an unwinding sheet (5), the device comprising a) a reservoir (A) for storage of the tablets, b) means (B) for dispensing a batch of tablets through an opening in the reservoir extending over the width of the alveolate sheet (5), these means comprising a sliding flap, the opening and closing movements of which are determined by a control box reacting to a sensor (38) which detects the height of the tablets arranged on the sheet, and c) means (C) for distribution of the tablets in the unwinding alveoli, these means comprising transverse brushes (39), **characterized in that** it comprises a single chamber (7) containing and bearing the storage reservoir (A), the dispensing means (B) and the distribution means (C) comprising rotary cylindrical brushes (39a to 39c), while the dispensing means (B) comprise two parallel flaps (15, 16) which, forming the base of the reservoir and being a boundary of a buffer sieve (40), are inclined with respect to the horizontal from top to bottom going upstream, come into closing contact against the upstream transverse wall (12a) of the chamber (7), in the proximity of the alveolate sheet (5), are movable in translation and are connected by their upper ends to independent means (18,19) capable of displacing them in one direction or the other, the control means for opening and closing each flap (15 and 16) reacting, for the upper flap (15), to a volumetric sensor (34) detecting the amount of tablets accumulated in the buffer sieve (40), and, for the lower flap, to a sensor (38) arranged above the unwinding sheet (5), upstream of the first brush (39a), detecting the amount of tablets accumulated against this brush.

2. Device according to claim 1, **characterized in that** the lower end of the lower flap (16) is, in the closing position, substantially in the horizontal diametral plane (P) of the first brush (39a).

3. Device according to claim 1, **characterized in that** the lower edge of at least the upper flap (15) comes into contact with a bar (32) which, mounted against the upstream transverse wall (12a) of the chamber (7), is arranged above the sieve (40), forms a dispersing guide for the tablets (14) from the reservoir (A) and contains at least one sensor (34) detecting the volume of tablets accumulated in the sieve.

4. Device according to claim 3, **characterized in that** each of the two flaps cooperates with a bar (60, 61) and each bar (60, 61) is fixed against a transverse wall (62a) with interpositioned viscoelastic damping blocks (63) allowing at its edge, in cooperation with the flap, elastic return in the event of an abnormal closing force.

5. Device according to claim 3, **characterized in that** the two bars (60, 61) are arranged in a housing (62) mounted against the upstream transverse wall (12a) of the chamber (7) and each of them is associated with a suction opening (64) communicating above this with the buffer sieve (40) and below this with the zone (Z1) for receiving the tablets on the alveolate sheet (5).

6. Device according to claim 3, **characterized in that** the edges facing a flap (15-16) and/or the bar (32, or 60, 61) are fitted with rectilinear transverse brushes (30, 35).

7. Device according to claim 1, **characterized in that** the flaps (15, 16) are removable with respect to their means for guiding in translation and their actuating means (18, 19) and are each connected by a detachable connection of the complementary hook type to the upper end of the corresponding flap.

8. Device according to claim 1, **characterized in that** the chamber (7) is mounted in a sliding manner with respect to slide rails (8, 47) on a fixed frame and is connected to means (9) capable of displacing it vertically between a working position, in which its brushes (39, 52) are in the proximity of or in contact with the alveolate sheet (5), and a disengaged position in which they are at a distance from the path of this sheet (5).

9. Device according to claim 1, **characterized in that** the chamber (7) is fixed by detachable means (53 to 55) on the vertical plate (45) of a housing (46) vertically displaceable on the slide rails (47) of a frame (48, 49), arranged laterally to the conveyer (D) moving the alveolate sheet (5), the said housing (46) containing, for each of the brushes (39, 52) of the chamber, an electric drive motor (50), the output shaft (75) of which is equipped with means for connection in rotation and in translation (78, 79) and positioning means (76), all capable of cooperating with complementary means (74, 80, 72) provided on the rear end of the drive shaft (2) of each brush (39, 52).

10. Device according to claim 9, **characterized in that** the cylindrical shaft (67) of each brush is tubular, is mounted freely in rotation in bearings (69, 70) provided in the longitudinal walls (12b, 12c) of the chamber (7) and has on its rear end projecting from the chamber (7) a hemispherical cap (73) with claws (74) and a cylindrical shouldered bearing surface (72), while the output shaft of the electric motor (50) forms one piece with a socket (75) flush with the support plate (45) of the chamber (7), the said socket (75) comprising a threaded axial well (79), a hemispherical cup (77) with claws (78), complementary to the cap (73) of the tubular shaft (67) of the brush, and a shouldered bore (76) for receiving the shouldered bearing surface (72) of this tubular shaft (67), the connection in translation between the socket (75) and the tubular shaft (67) of the brush being ensured by an axial screw (80) arranged in the tubular shaft (67), the threaded end of which screws into the threaded well (79) of the socket and the head of which is supported on the front end of the said tubular shaft (67).
